# FASCICULE DE BREVET EUROPEEN

(11) **EP 0 684 349 B1**
(45) Date de publication et mention de la délivrance du brevet: **20.10.1999**
(21) Numéro de dépôt: 95201294.6
(22) Date de dépôt: 18.05.1995
(51) Int. Cl.: E04B 2/08

(54) **Dispositif d'assemblage de deux éléments de construction, pièces d'assemblage et éléments de construction conçus pour la réalisation de ce dispositif d'assemblage**
Verbindungseinrichtung für zwei Bauelemente, Verbindungsstücke und für diese Einrichtung geeignete Bauelemente
Coupling arrangement for two construction elements, connecting pieces and construction elements adapted for such an arrangement

(30) Priorité: 24.05.1994 FR 9406494
(43) Date de publication de la demande: 29.11.1995
(73) Titulaire: TUILERIES BRIQUETERIES DU LAURAGAIS GUIRAUD FRERES Société Anonyme, 11400 Castelnaudary (FR)
(72) Inventeur: Wendling, Luc, Frédéric, F-11400 Castelnaudary (FR)
(74) Mandataire: Loyer, Bertrand

(56) Documents cités:
- AU-A- 2 841 577
- BE-A- 518 725
- FR-A- 1 072 942
- FR-A- 2 307 097
- FR-A- 2 344 690
- FR-A- 2 575 268
- US-A- 4 986 048

## Description

L'invention vise un dispositif d'assemblage de deux éléments de construction dotés de faces d'assemblage présentant au moins un évidement, du type comprenant au moins une pièce d'assemblage agencée pour être disposée entre deux faces d'assemblage en regard de façon à pénétrer dans deux évidements en vis-à-vis. Cette invention s'étend aux pièces d'assemblage et aux éléments de construction conçus pour la réalisation de ce dispositif d'assemblage.

Il existe à l'heure actuelle des techniques visant à faciliter l'assemblage d'éléments de construction tels que par exemple des briquettes ou des briques pour la réalisation de parois verticales.

Le brevet FR-A-2 344 690 décrit ainsi une technique consistant à ménager une rainure longitudinale dans chacune des faces d'assemblage d'éléments de construction consistant en des briquettes destinées à la réalisation de cloisons, et à utiliser des clavettes adaptées pour se loger dans les rainures en regard de deux éléments de construction.

Le brevet FR-A-1 072 942 décrit pour sa part un dispositif assurant l'assemblage de deux éléments de construction tels que des parpaings dont les faces latérales présentent une nervure médiane dépassant, vers l'extérieur, de la cloison de bout disposée entre les faces frontales, en retrait par rapport aux extrémités desdites faces frontales. Dans ce brevet, une pièce d'assemblage à section en I est disposée de manière à chevaucher les nervures médianes de deux blocs disposés l'un à côté de l'autre et fixée auxdits blocs par un joint de ciment.

De telles techniques permettent de faciliter l'assemblage des éléments de construction car les clavettes ou pièces d'assemblage forment des cales de positionnement relatif de ces derniers. Toutefois, ces techniques présentent des limites inhérentes à leur concept même, et ne permettent pas de maîtriser de façon efficace la planéité des parois réalisées, obligeant à rectifier quasi-systématiquement la position des éléments de construction lors de la prise du liant.

La présente invention vise à pallier cet inconvénient et a pour objectif de fournir une pièce d'assemblage de deux éléments de construction permettant d'obtenir d'emblée un parfait auto-positionnement relatif desdits éléments de construction.

L'invention concerne également les éléments de construction mis en oeuvre avec lesdites pièces d'assemblage et l'assemblage réalisé au moyen desdits éléments de construction et desdites pièces d'assemblage.

A cet effet l'invention propose une pièce d'assemblage destinée à être mise en oeuvre pour l'assemblage de deux éléments de construction, notamment un assemblage destiné à la réalisation de cloisons, comportant une portion centrale et deux portions en saillie de part et d'autre de ladite portion centrale, caractérisée en ce que lesdites portions en saillie sont conformées de façon à former au moins un renfoncement par rapport à leurs zones d'extrémité opposées à ladite portion centrale, chacun desdits renfoncements comportant au moins deux portées de contact.

Selon l'invention, chaque pièce d'assemblage est donc conçue pour venir coiffer des plots ménagés en saillie par rapport aux fonds des évidements ménagés dans les faces d'assemblage des éléments de construction, et comporte, de même que lesdits plots, des portées de contact assurant un blocage relatif sans jeu de ladite pièce d'assemblage et de l'élément de construction selon au moins une des directions parallèles aux faces d'assemblage.

Le blocage relatif sans jeu est donc obtenu au droit de surfaces de contact de la pièce d'assemblage distinctes des faces externes par lesquelles la prise de cette pièce d'assemblage est assurée lors de sa manutention. De ce fait, la mise en place d'une pièce d'assemblage sur une face d'assemblage d'un élément de construction, puis l'assemblage, sur ce premier élément de construction, d'un deuxième élément de construction, peuvent être effectués de façon aisée tout en garantissant un parfait auto-positionnement relatif desdits éléments de construction par coopération des portées de contact de ces derniers avec celles conjuguées des pièces d'assemblage.

Concernant, par exemple, l'assemblage d'éléments de construction dotés de deux faces frontales orthogonales aux faces d'assemblage, cet auto-positionnement destiné à réaliser un alignement parfait des faces frontales desdits éléments de construction, est ainsi obtenu au moyen de plots comportant deux portées de contact opposées s'étendant parallèlement aux faces frontales.

Selon une autre caractéristique de l'invention, chaque pièce d'assemblage présente des portions en saillie de formes adaptées pour obtenir un jeu entre lesdites portions en saillie et les bords périphériques en regard des évidements.

Cette disposition permet de ménager un jeu facilitant notamment la mise en place d'un élément de construction relativement à une pièce d'assemblage positionnée sur la face d'assemblage d'un premier élément de construction.

De plus, chaque pièce d'assemblage comporte préférentiellement des butées d'appui sur les faces d'assemblage, aptes à assurer la stabilité et le positionnement relatifs desdites pièces et faces d'assemblage.

Selon un mode de réalisation préférentiel du dispositif d'assemblage selon l'invention, les pièces d'assemblage comportent des portions en saillie aptes à venir se loger dans chacune des rainures, et dotées de portées de contact opposées espacées transversalement d'une distance sensiblement inférieure à la largeur du plot central.

De plus, le plot central de chaque évidement présente avantageusement un tronçon d'extrémité de largeur sensiblement supérieure à celle de sa partie courante, définissant deux portées de contact parallèles et opposées. Cette forme des plots centraux permet d'obtenir un parfait blocage des pièces d'assemblage tout en réduisant la surface des portées de contact et donc l'effort à exercer lors de l'assemblage.

Chaque pièce d'assemblage ayant un profil en forme de H dont l'âme constitue la portion centrale et dont les branches constituent les portions en saillie, le jeu de mise en place est avantageusement obtenu en dotant chaque branche de nervures externes s'étendant orthogonalement par rapport à l'âme, conférant auxdites pièces d'assemblage une largeur sensiblement inférieure à la largeur totale de l'évidement des faces d'assemblage.

En outre, selon une autre caractéristique de l'invention, chaque branche des pièces d'assemblage est dotée de nervures internes s'étendant orthogonalement par rapport à l'âme, agencées pour constituer les portées de contact desdites pièces d'assemblage.

De telles nervures fournissent une surface de contact suffisante pour assurer un blocage relatif sans jeu de la pièce d'assemblage vis-à-vis des éléments de construction, tout en réduisant l'effort à exercer en vue de la mise en place des pièces d'assemblage.

Selon une autre caractéristique de l'invention, l'âme de chaque pièce d'assemblage est percée d'au moins un orifice.

De tels orifices permettent l'éventuel refoulement du liant disposé sur la face d'assemblage d'un élément de construction sur laquelle est mise en place la j pièce d'assemblage, provoquant notamment la création d'un phénomène de ventouse qui maintient ladite pièce d'assemblage en position même si l'on doit procéder au retrait de l'élément de construction ultérieurement assemblé sur cette pièce d'assemblage, par exemple en cas d'erreur de positionnement de cet élément de construction.

Par ailleurs, les butées d'appui sur les faces d'assemblage de ces pièces d'assemblage constituées d'un profil en forme de H sont avantageusement constituées de bossages faisant saillie par rapport à la face externe des branches et s'étendant sensiblement dans le même plan que l'âme.

De plus, ces bossages d'appui présentent préférentiellement des formes adaptées pour définir deux plans d'appui parallèles à l'âme s'étendant symétriquement de part et d'autre de celle-ci. De ce fait, les pièces d'assemblage sont réversibles et n'ont pas de sens de pose imposé.

La cuvette centrale longitudinale, formée dans les faces latérales d'assemblage des éléments de construction, forme un renfoncement longitudinal apte à loger l'âme des pièces d'assemblage, et à être rempli de liant assurant le scellement des faces d'assemblage, tout en conférant à la paroi réalisée l'aspect d'une paroi sans joint du fait que les éléments de construction portent les uns sur les autres par l'intermédiaire des bandes planes latérales d'appui.

De plus, la présence de cette cuvette permet de refouler l'éventuel excédent de liant vers le réservoir que forment les rainures, notamment entre deux pièces d'assemblage, du fait que ces dernières sont positionnées ponctuellement, et non en direction des bandes planes de contact des éléments de construction. Par conséquent, les éléments de construction portent les uns sur les autres par des surfaces de contact planes qui garantissent une très grande stabilité et un parfait auto-alignement, et ce d'autant plus que ces surfaces de contact sont latérales et donc éloignées du plan de symétrie longitudinal desdits éléments de construction.

En outre, la technique de pose de tels éléments de construction est très aisée car elle s'avère similaire à la technique de pose à sec d'éléments de construction.

L'invention s'étend également à des éléments de construction conçus pour être assemblés avec les pièces d'assemblage ci-dessus définies.

L'invention vise ainsi, notamment, des éléments de construction dotés de deux faces latérales d'assemblage et de deux faces frontales orthogonales auxdites faces d'assemblage, caractérisés en ce que chaque face d'assemblage comporte au moins un évidement doté d'au moins un plot s'étendant en saillie par rapport au fond dudit évidement et présentant une hauteur au plus égale à la profondeur de ce dernier, chacun desdits plots présentant au moins deux portées de contact opposées et parallèles au faces frontales.

D'autres caractéristiques, buts et avantages de l'invention ressortiront de la description détaillée qui suit en référence aux dessins annexés qui en représentent, à titre d'exemples non limitatifs, deux modes de réalisation préférentiels. Sur ces dessins qui font partie intégrante de la présente description :
- la figure 1a est une vue en perspective d'une pièce d'assemblage conforme à l'invention,
- la figure 1b est une vue en perspective d'un élément de construction tel qu'un carreau pour la réalisation de cloisons, et de deux pièces d'assemblage, conformes à l'invention,
- la figure 2 est une coupe transversale représentant deux éléments de construction tels qu'utilisés pour la réalisation de cloisons, assemblés conformément à l'invention,
- la figure 3 est une coupe transversale d'une pièce d'assemblage conforme à l'invention,
- la figure 4 est une vue latérale de cette pièce d'assemblage,
- la figure 5 en est une vue de dessus,
- la figure 6 est une vue en perspective partielle d'une cloison réalisée conformément à l'invention,
- la figure 7 est une coupe transversale par un plan vertical de cette cloison.

Le dispositif représenté aux figures se compose d'éléments de construction dont les faces d'assemblage sont dotées d'un évidement longitudinal, et de pièces d'assemblage agencées pour être disposées entre les faces d'assemblage de deux éléments de construction de façon à pénétrer dans les évidements de ces dernières.

En premier lieu, les éléments de construction 1 représentés aux figures 1b, 2, 6 et 7 sont des éléments du type carreaux, briquettes... notamment destinés à la réalisation de cloisons.

Chacun de ces éléments de construction présente deux faces latérales d'assemblage 1a, 1b comportant chacune deux rainures longitudinales 2, 3 séparées par un plot central longitudinal 4 de hauteur sensiblement inférieure à la profondeur desdites rainures.

Ce plot central 4 présente une section en forme de Ω faiblement accentué adaptée pour que la largeur de l'extrémité dudit plot soit sensiblement supérieure à celle de sa portion courante, de façon que ladite extrémité définisse deux bandes longitudinales formant des portées de contact opposées et parallèles aux faces frontales de l'élément de construction 1.

Les rainures 2, 3 comportent, quant à elles, des bords longitudinaux externes présentant transversalement une forme convexe.

Chaque face d'assemblage 1a, 1b forme, en outre, une cuvette centrale longitudinale 5 dans le fond de laquelle débouchent les rainures 2, 3, ladite cuvette étant bordée latéralement par deux bandes planes longitudinales 6, 7 par lesquelles les éléments de construction viennent en appui.

Les pièces d'assemblage 8 représentées aux figures la, 3, 4 et 5 et destinées à être disposées entre les faces d'assemblage 1a, 1b des éléments de construction 1 consistent quant à elles en des barrettes dont la section présente la forme générale d'un H.

L'âme 9 de ces pièces d'assemblage 8 présente une épaisseur adaptée pour venir se loger dans l'intervalle défini par les cuvettes 5 de deux faces d'assemblage 1a, 1b, en regard. Cette âme 9 est percée, à intervalles réguliers, d'orifices circulaires 10 permettant le refoulement du liant lors de la mise en place des pièces d'assemblage 8.

Chaque branche 11, 12 de cette pièce d'assemblage 8 en forme de H est formée, quant à elle, de deux ailes 11a, 11b, 12a, 12b s'étendant de part et d'autre de l'âme, et espacées de façon à venir se loger chacune dans une rainure 2, 3.

Chacune de ces ailes 11a, 11b, 12a, 12b, comporte, à intervalles réguliers, des nervures internes 13, 14 s'étendant orthogonalement par rapport à l'âme 9. Chacune de ces nervures 13, 14 présente une face frontale plane, et lesdites nervures présentent une épaisseur adaptée pour que la distance séparant les faces frontales de deux nervures 13, 14 en vis-à-vis soit sensiblement inférieure à la largeur maximale du plot central 4.

De ce fait, les faces frontales des nervures 13, 14 forment des portées de contact agencées pour coopérer avec celles du plot central 4 de façon à assurer un blocage relatif sans jeu des pièces d'assemblage 8 et des éléments de construction 1 selon une direction orthogonale aux faces frontales desdits éléments de construction.

Cette disposition permet d'obtenir un parfait centrage entre les éléments de construction 1 et les pièces d'assemblage 8 qui conduit d'emblée à un auto-alignement des faces frontales desdits éléments de construction.

De plus, les portées de contact des pièces d'assemblage 8 étant ponctuelles, la force à exercer pour assembler ces pièces d'assemblage et les éléments de construction 1 se trouve limitée, facilitant la mise en place et autorisant un retrait éventuel en cas de nécessité.

Chacune des ailes 11a, 11b, 12a, 12b des branches 11, 12 des pièces d'assemblage 8 comporte également, au droit de chaque nervure interne 13, 14, une nervure externe 15, 16 conférant aux pièces d'assemblage 8 une largeur hors tout adaptée pour ménager un jeu par rapport aux rainures 2, 3 en vue de faciliter la mise en place des éléments de construction sur ces pièces d'assemblage 8.

De plus, les branches 11, 12, et les nervures internes 13, 14, et externes 15, 16 sont conformées de façon que chacune desdites branches et les nervures associées à ces dernières présentent un profil effilé.

Chaque branche 11, 12 des pièces d'assemblage 8 comporte, en outre, des bossages externes 17 d'appui sur les faces d'assemblage 1a, 1b, aptes à assurer la stabilité et le positionnement relatifs desdites pièces et faces d'assemblage.

Ces bossages, disposés au droit de chaque nervure externe 15, 16, sont de forme adaptée pour former deux plans d'appui parallèles à l'âme 9 s'étendant symétriquement de part et d'autre de celle-ci, de façon à conférer un caractère réversible aux pièces d'assemblage 8.

A cet effet, ces bossages 17 présentent transversalement une forme générale trapézoïdale axée par rapport au plan de l'âme 9. De plus, les côtés du trapèze formant les faces supérieure et inférieure de ces bossages 17 présentent une forme concave conjuguée de la forme convexe des bords longitudinaux des rainures 2, 3.

Par ailleurs, l'âme 9 est prolongée au niveau d'une de ses extrémités par une languette 19 destinée à permettre le retrait de la pièce d'assemblage 8, en cas de nécessité, au moyen d'un outil inséré entre ladite languette et la face d'assemblage de l'élément de construction.

De plus, cette âme 9 est dotée, au niveau de son extrémité opposée à la languette 19, d'une échancrure 20 de forme conjuguée de la section des plots centraux 4. Cette échancrure 20 permet, lorsque la hauteur du dernier rang sous plafond justifie de disposer les éléments de construction 1 debout, c'est-à-dire avec leurs faces d'assemblage 1a, 1b verticales, d'assurer une liaison entre ces éléments de construction et ceux du rang inférieur.

Tel que représenté aux figures 6 et 7, cette liaison est obtenue en interposant une des pièces d'assemblage 8 entre les faces d'assemblage verticales 1a, 1b des éléments de construction du dernier rang, de façon que l'échancrure 20 de cette dernière vienne coiffer le plot central 4 d'un des éléments de construction 1 de l'avant-dernier rang.

## Revendications

1. Pièce d'assemblage destinée à être mise en oeuvre pour l'assemblage de deux éléments de construction, notamment un assemblage destiné à la réalisation de cloisons, comportant une portion centrale (9) et deux portions (11, 12) en saillie de part et d'autre de ladite portion centrale (9), caractérisée en ce que lesdites portions en saillie (11, 12) sont conformées de façon à former au moins un renfoncement par rapport à leurs zones d'extrémité opposées à ladite portion centrale (9), chacun desdits renfoncements comportant au moins deux portées de contact (13, 14).

2. Pièce d'assemblage selon la revendication 1, caractérisée en ce qu'elle consiste en un profil en forme de H dont l'âme (9) constitue la portion centrale, et dont les branches (11, 12) constituent les portions en saillie.

3. Pièce d'assemblage selon la revendication 2, caractérisée en ce que chaque branche (11, 12) est dotée de nervures internes (13, 14) s'étendant orthogonalement par rapport à l'âme (9), agencées pour constituer les portées de contact desdites pièces d'assemblage.

4. Pièce d'assemblage selon l'une des revendications 2 ou 3, caractérisée en ce que chaque branche (11, 12) est dotée de nervures externes (15, 16) s'étendant orthogonalement par rapport à l'âme (9).

5. Pièce d'assemblage selon les revendications 2 à 4 prises ensemble, caractérisée en ce que les branches (11, 12) et les nervures internes (13, 14) et externes (15, 16) sont conformées de façon que chaque branche (11, 12) et les nervures (13, 15) (14, 16) associées à cette dernière présentent un profil effilé.

6. Pièce d'assemblage selon l'une des revendications 2 à 5, caractérisée en ce que l'âme (9) est percée d'au moins un orifice (10).

7. Pièce d'assemblage selon l'une des revendications 2 à 6, caractérisée en ce qu'elle comprend des butées d'appui constituées de tenons (17) faisant saillie par rapport à la face externe des branches (11, 12) et s'étendant sensiblement dans le même plan que l'âme (9).

8. Pièce d'assemblage selon la revendication 7, caractérisée en ce que les tenons d'appui (17) présentent des formes adaptées pour définir deux plans d'appui parallèles s'étendant symétriquement de part et d'autre du plan de l'âme (9).

9. Pièce d'assemblage selon l'une des revendications 2 à 8, caractérisée en ce que l'âme (9) est prolongée d'une plaquette (19) au niveau d'une de ses extrémités.

10. Pièce d'assemblage selon l'une des revendications 2 à 9, caractérisée en ce que l'âme (9) présente une échancrure (20) au niveau d'une de ses extrémités.

11. Elément de construction pour la réalisation de parois au moyen de pièces d'assemblage selon l'une quelconque des revendications 1 à 10, comportant deux faces frontales orthogonales à deux faces latérales d'assemblage (1a, 1b) comportant au moins un évidement bordé par deux bandes planes longitudinales (6, 7) et constitué d'une cuvette centrale longitudinale (5) dans laquelle débouchent deux rainures longitudinales (2, 3) séparées par un plot central (4), ou nervure, longitudinal, comportant deux portées de contact opposées s'étendant parallèlement aux faces frontales de l'élément de construction, caractérisé en ce que ledit plot central (4) présente un tronçon d'extrémité de largeur sensiblement supérieure à celle de sa partie courante, définissant les portées de contact dudit plot.

12. Assemblage, notamment destiné à la réalisation de cloisons, comportant deux éléments de construction (1) suivant la revendication 11, dotés de faces frontales et de faces d'assemblage (1a, 1b), lesdites faces d'assemblage (1a, 1b) présentant chacune au moins un évidement bordé par deux bandes planes longitudinales (6, 7), les évidements des faces d'assemblage des deux éléments de construction étant disposés de manière à être en vis-à-vis lorsque celles-ci sont disposées en regard pour la réalisation d'une cloison, les deux éléments de construction (1) venant en appui l'un contre l'autre par lesdites bandes planes longitudinales (6, 7) et ayant leurs faces frontales alignées, et au moins une pièce d'assemblage (8) suivant l'une quelconque des revendications 1 à 10 agencée pour être disposée dans lesdits évidements en vis-à-vis des éléments de construction (1),
dans lequel:
- chaque évidement des faces d'assemblage est constitué par une cuvette centrale longitudinale (5) dans laquelle débouchent deux rainures longitudinales (2, 3) séparées par un plot central (4), ou nervure, longitudinal comportant deux portées de contact opposées s'étendant parallèlement aux faces frontales de l'élément de construction (1),
- chaque pièce d'assemblage (8) est constituée par une barrette à section en H et présente une âme (9) constituant une portion centrale et deux branches (11, 12) formées chacune de deux ailes (11a, 11b; 12a, 12b) s'étendant de part et d'autre de ladite âme (9) et espacées de façon à venir se loger chacune dans une rainure (2, 3),
ladite pièce d'assemblage (8) étant disposée entre les deux éléments de construction (1) avec son âme (9) logée dans l'espace défini par les cuvettes centrales (5) des deux faces d'assemblage (1a, 1b) en regard desdits éléments de construction (1) et chaque aile (11a, 11b; 12a, 12b) des deux branches (11, 12) disposée dans une rainure (2, 3) des évidements des faces d'assemblage (1a, 1b), caractérisé en ce que chaque aile (11a, 11b; 12a, 12b) de la pièce d'assemblage (8) comporte des portées de contact (13, 14) telles que la distance les séparant soit inférieure à la largeur maximale d'un plot central (4) ou nervure de sorte que lesdites portées de contact (13, 14) assurent un blocage relatif sans jeu de la pièce d'assemblage (8) et des éléments de construction (1) selon au moins une des directions parallèles aux faces d'assemblage.

13. Assemblage selon la revendication 12, caractérisé en ce que les branches (11, 12) de chaque pièce d'assemblage (8) sont de forme adaptée pour obtenir un jeu entre celles-ci et les bords périphériques en regard des rainures (2, 3).

14. Assemblage selon la revendications 12 ou selon la revendication 13, caractérisé en ce que chaque pièce d'assemblage (8) comporte des butées (17) d'appui sur les faces d'assemblage (1a, 1b) aptes à assurer la stabilité et le positionnement relatifs desdites pièces et faces d'assemblage.

15. Assemblage selon l'une quelconque des revendications 12 à 14, caractérisé en ce que le plot central (4) de chaque évidement présente un tronçon d'extrémité de largeur sensiblement supérieure à celle de sa partie courante, définissant deux portées de contact parallèles et opposées.

16. Assemblage selon l'une quelconque des revendications 12 à 15, caractérisé en ce que chaque branche (11, 12) des pièces d'assemblage (8) est dotée de nervures externes (15, 16) s'étendant orthogonalement par rapport à l'âme (9), conférant auxdites pièces d'assemblage une largeur sensiblement inférieure à la largeur totale de la rainure (2, 3) des faces d'assemblage (1a, 1b).

17. Assemblage selon l'une quelconque des revendications 12 à 16, caractérisé en ce que chaque branche (11, 12) des pièces d'assemblage (8) est dotée de nervures internes (13, 14) s'étendant orthogonalement par rapport à l'âme (9), agencées pour constituer les portées de contact desdites pièces d'assemblage.

18. Assemblage selon les revendications 16 et 17 prises ensemble, caractérisé en ce que les branches (11, 12) et les nervures internes (13, 14) et externes (15, 16) sont conformées de façon que chaque branche (11, 12) et les nervures (13, 15) (14, 16) associées à cette dernière présentent un profil effilé.

19. Assemblage selon l'une quelconque des revendications 12 à 18, caractérisé en ce que l'âme (9) de chaque pièce d'assemblage (8) est percée d'au moins un orifice (10).

20. Assemblage selon l'une des revendications 14 à 19, caractérisé en ce que les butées d'appui sur les faces d'assemblage (1a, 1b) sont constituées de butées de bossages (17) faisant saillie par rapport à la face externe des branches (11, 12) et s'étendant sensiblement dans le même plan que l'âme (9).

21. Assemblage selon la revendication 20, caractérisé en ce que les bossages d'appui (17) présentent des formes adaptées pour définir deux plans d'appui parallèles à l'âme (9) s'étendant symétriquement de part et d'autre de celle-ci.

22. Assemblage selon l'une des revendications 20 ou 21, caractérisé en ce que les rainures (2, 3) comportent des bords longitudinaux externes présentant transversalement une forme convexe, les bossages d'appui (17) comportant des faces d'appui de forme concave conjuguée.

23. Assemblage selon l'une quelconque des revendications 12 à 22, caractérisé en ce que l'âme (9) de chaque pièce d'assemblage (8) est prolongée d'une languette (19) au niveau d'une de ses extrémités.

24. Assemblage selon l'une des revendications 12 à 23, caractérisé en ce que l'âme de chaque pièce d'assemblage présente, au niveau d'une des extrémités, une échancrure de forme conjuguée de la section des plots centraux des faces d'assemblage, de sorte qu'il est possible de positionner certains éléments de construction avec leurs faces d'assemblage disposées perpendiculairement aux faces d'assemblage des éléments de construction du rang inférieur, et de positionner une pièce d'assemblage avec son échancrure coiffant le plot central de l'élément de construction du rang inférieur.

## Patentansprüche

1. Verbindungsstück zum Einsatz bei der Verbindung zweier Bauelemente, insbesondere bei einer Verbindung, die zur Ausbildung von Trennwänden dient, mit einem Mittelbereich (9) und zwei zur beidseits des Mittelbereichs (9) überstehenden Bereichen (11, 12),
**dadurch gekennzeichnet,**
daß die überstehenden Bereiche (11, 12) so geformt sind, daß sie wenigstens eine Aussparung in bezug auf ihre Randbereiche bilden, die dem Mittelbereich (9) gegenüberliegen, wobei jede der Aussparungen wenigstens zwei Kontaktflächen (13, 14) umfaßt.

2. Verbindungsstück nach Anspruch 1, dadurch gekennzeichnet, daß es aus einem H-förmigen Profil besteht, dessen Mittelsteg (9) den Mittelbereich bildet und dessen Schenkel (11, 12) die überstehenden Bereiche bilden.

3. Verbindungsstück nach Anspruch 2, dadurch gekennzeichnet, daß jeder Schenkel (11, 12) mit inneren Rippen (13, 14) versehen ist, die senkrecht zum Mittelsteg (9) verlaufen und so angeordnet sind, daß sie die Kontaktflächen der Verbindungsstücke bilden.

4. Verbindungsstück nach einem der Ansprüche 2 oder 3, dadurch gekennzeichnet, daß jeder Schenkel (11, 12) mit äußeren Rippen (15, 16) ausgestattet ist, die senkrecht zum Mittelsteg (9) verlaufen.

5. Verbindungsstück nach den Ansprüchen 2 bis 4 in Kombination, dadurch gekennzeichnet, daß die Schenkel (11, 12) und die inneren Rippen (13, 14) sowie die äußeren Rippen (15, 16) so geformt sind, daß jeder Schenkel (11, 12) und die diesem letzteren zugeordneten Rippen (13, 15) (14, 16) ein sich verjüngendes Profil bilden.

6. Verbindungsstück nach einem der Ansprüche 2 bis 5, dadurch gekennzeichnet, daß der Mittelsteg (9) von wenigstens einer Öffnung (10) durchsetzt ist.

7. Verbindungsstück nach einem der Ansprüche 2 bis 6, dadurch gekennzeichnet, daß es Stützanschläge umfaßt, die aus Zapfen (17) bestehen, welche relativ zur Außenfläche der Schenkel (11, 12) vorstehen und im wesentlichen in derselben Ebene wie der Mittelsteg (9) verlaufen.

8. Verbindungsstück nach Anspruch 7, dadurch gekennzeichnet, daß die Stützzapfen (17) Formen ausbilden, die dazu geeignet sind, zwei parallele Stützebenen festzulegen, die symmetrisch zu beiden Seiten der Ebene des Mittelstegs (9) verlaufen.

9. Verbindungsstück nach einem der Ansprüche 2 bis 8, dadurch gekennzeichnet, daß der Mittelsteg (9) auf einem seiner Ränder mit einer Platte (19) verlängert ist.

10. Verbindungsstück nach einem der Ansprüche 2 bis 9, dadurch gekennzeichnet, daß der Mittelsteg (9) auf einem seiner Ränder mit einer Platte (19) verlängert ist.

11. Bauelement zur Herstellung von Wänden mittels Verbindungsstücken nach einem der Ansprüche 1 bis 10, mit zwei vorderen Flächen, die senkrecht zu zwei seitlichen Verbindungsflächen (1a, 1b) verlaufen, welche wenigstens eine Aussparung aufweisen, die von zwei flachen, in Längsrichtung verlaufenden Bändern (6, 7) begrenzt wird und aus einer ebenfalls in Längsrichtung verlaufenden, zentralen Mulde (5) besteht, in die zwei Längsrillen (2, 3) einmünden, die durch eine zentrale Scheibe (4) oder Rippe in Längsrichtung getrennt sind, die zwei sich gegenüberliegende Kontaktflächen aufweist, welche parallel zu den vorderen Flächen des Bauelementes verlaufen, dadurch gekennzeichnet, daß die zentrale Scheibe (4) ein Endstück mit einer Größe aufweist, die im wesentlichen größer als dessen laufender Teil ist, der die Kontaktflächen der Scheibe festlegt.

12. Verbindung, insbesondere zur Herstellung von Zwischenwänden, die zwei Bauelemente (1) nach Anspruch 11, die mit vorderen Flächen und mit Verbindungsflächen (1a, 1b) ausgestattet sind, wobei die Verbindungsflächen (1a, 1b) jeweils mindestens eine Aussparung aufweisen, die von zwei ebenen, in Längsrichtung verlaufenden Bändern (6, 7) begrenzt sind, wobei die Aussparungen der Verbindungsflächen der beiden Bauelemente so angeordnet sind, daß sie sich gegenüberliegen, wenn sie im Hinblick auf die Herstellung einer Zwischenwand angeordnet werden, wobei die beiden Bauelemente (1) über die ebenen, in Längsrichtung verlaufenden Bänder (6, 7) aneinander zur Anlage kommen und ihre vorderen Flächen zueinander ausgerichtet sind, und mindestens ein Verbindungsstück (8) nach einem der Ansprüche 1 bis 10 umfaßt, das in den Aussparungen gegenüber den Bauelementen (1) angeordnet werden kann,
wobei
- jede Aussparung der Verbindungsflächen von einer zentralen, in Längsrichtung verlaufenden Mulde (5) gebildet wird, in welche zwei in Längsrichtung verlaufende Nuten (2, 3) einmünden, die über eine zentrale Scheibe (4) oder eine Längsrippe mit zwei sich gegenüberliegenden Kontaktflächen getrennt sind, die parallel zu den vorderen Flächen des Bauelementes (1) verlaufen,
- jedes Verbindungsstück (8) aus einem Steg mit H-förmigem Querschnitt gebildet ist und einen Mittelsteg (9), der einen zentralen Bereich bildet, sowie zwei Schenkel (11, 12) aufweist, deren jeder von zwei Flügeln (11a, 11b; 12a, 12b) gebildet wird, die zu beiden Seiten des Mittelstegs (9) in einem Abstand zueinander verlaufen derart, daß jeder derselben in einer Nut (2, 3) aufgenommen wird,
das Verbindungsstück (8) zwischen den beiden Bauelementen (1) so angeordnet ist, daß sein Mittelsteg (9) in dem Zwischenraum, der durch die zentralen Mulden (5) der beiden Verbindungsflächen (1a, 1b) gegenüber den Bauelementen (1) festgelegt ist, und daß jeder Flügel (11a, 11b; 12a, 12b) der beiden Schenkel (11, 12) in einer Nut (2, 3) der Vertiefungen in den Verbindungsflächen (1a, 1b) angeordnet ist, dadurch gekennzeichnet, daß jeder Flügel (11a, 11b; 12a, 12b) des Verbindungsstücks (8) Kontaktflächen (13, 14) umfaßt derart, daß der diese trennende Abstand kleiner als die maximale Größe einer zentralen Scheibe (4) oder Rippe ist, so daß die Kontaktflächen (13, 14) eine spielfreie, relative Blockierung des Verbindungsstücks (8) und der Bauelemente (1) in wenigstens einer der zu den Verbindungsflächen parallel verlaufenden Richtungen sicherstellen.

13. Verbindung nach Anspruch 12, dadurch gekennzeichnet, daß die Schenkel (11, 12) jedes Verbindungsstücks (8) eine Form aufweisen, die zum Erzielen eines Spiels zwischen denselben und den äußeren, den Nuten (2, 3) zugewandten Umlaufrändem angepaßt ist.

14. Verbindung nach Anspruch 12 oder nach Anspruch 13, dadurch gekennzeichnet, daß jedes Verbindungsstück (8) Anschläge (17) zur Anlage gegen die Verbindungsflächen (1a, 1b) umfaßt, die dazu dienen, die relative Stabilität und Ausrichtung dieser Stücke und der Verbindungsflächen zu gewährleisten.

15. Verbindung nach einem der Ansprüche 12 bis 14, dadurch gekennzeichnet, daß die Mittelscheibe (4) jeder Vertiefung ein Endstück mit einer Größe aufweist, die im wesentlichen größer als die seines laufenden Teils ist, und zwei parallele, einander gegenüberliegende Kontaktflächen festlegt.

16. Verbindung nach einem der Ansprüche 12 bis 15, dadurch gekennzeichnet, daß jeder Schenkel (11, 12) der Verbindungsstücke (8) mit äußeren Rippen (15, 16) versehen ist, die senkrecht zum Mittelsteg (9) verlaufen und den Verbindungsstücken eine im wesentlichen kleinere Größe als die Gesamtgröße der Nut (2, 3) der Verbindungsflächen (1a, 1b) verleihen.

17. Verbindung nach einem der Ansprüche 12 bis 16, dadurch gekennzeichnet, daß jeder Schenkel (11, 12) der Verbindungsstücke (8) mit inneren Rippen (13, 14) ausgestattet ist, die sich senkrecht zum Mittelsteg (9) erstrecken und so angeordnet sind, daß sie die Kontaktflächen der Verbindungsstücke bilden.

18. Verbindung nach den Ansprüchen 16 und 17 in Kombination, dadurch gekennzeichnet, daß die Schenkel (11, 12) und die inneren Rippen (13, 14) sowie die äußeren Rippen (15, 16) so geformt sind, daß jeder Schenkel (11, 12) und die diesem letzteren zugeordneten Rippen (13, 15, 14, 16) ein sich verjüngendes Profil bilden.

19. Verbindung nach einem der Ansprüche 12 bis 18, dadurch gekennzeichnet, daß der Mittelsteg (9) jedes Verbindungsstücks (8) mit mindestens einer Öffnung (10) durchsetzt ist.

20. Verbindung nach einem der Ansprüche 14 bis 19, dadurch gekennzeichnet, daß die Anschläge zum Anliegen gegen die Verbindungsflächen (1a, 1b) aus Anschlagvorsprüngen (17) bestehen, die relativ zur Außenfläche der Schenkel (11, 12) vorstehen und im wesentlichen in derselben Ebene wie der Mittelsteg (9) liegen.

21. Verbindung nach Anspruch 20, dadurch gekennzeichnet, daß die Stützvorsprünge (17) Formen aufweisen, die zum Festlegen zweier zum Mittelsteg (9) paralleler Stützebenen dienen, die zu beiden Seiten desselben symmetrisch verlaufen.

22. Verbindung nach einem der Ansprüche 20 oder 21, dadurch gekennzeichnet, daß die Nuten (2, 3) in Längsrichtung verlaufende, äußere Ränder umfassen, die in Querrichtung eine konvexe Form aufweisen, wobei die Stützvorsprünge (17) Stützflächen mit einer konjungiert konkaven Form umfassen.

23. Verbindung nach einem der Ansprüche 12 bis 22, dadurch gekennzeichnet, daß der Mittelsteg (9) jedes Verbindungsstückes (8) mit einer Zunge (19) auf der Höhe eines seiner Enden verlängert ist.

24. Verbindung nach einem der Ansprüche 12 bis 23, dadurch gekennzeichnet, daß der Mittelsteg jedes Verbindungsstückes auf der Höhe eines seiner Enden eine Vertiefung mit einer zur Form des Querschnitts der Mittelscheiben der Verbindungsflächen konjungierten Form aufweist, so daß es möglich ist, bestimmte Bauelemente so anzuordnen, daß ihre Verbindungsflächen senkrecht zu den Verbindungsflächen der Bauelemente der darunter liegenden Reihe verlaufen, und ein Verbindungsstück so anzuordnen, daß seine Aussparung die Mittelscheibe des Bauelementes der darunter liegenden Reihe überdeckt.

## Claims

1. An assembly part intended for use for assembling two construction elements, in particular an assembly intended for producing partitions, comprising a central portion (9) and two portions (11, 12) projecting on either side of said central portion (9), characterised in that said projecting portions (11, 12) are shaped so as to form at least one indentation relative to their end zones opposite said central portion (9), each of said indentations comprising at least two contact surfaces (13, 14).

2. An assembly part according to Claim 1, characterised in that it consists of an H-shaped profile, the core (9) of which constitutes the central portion, and the branches (11, 12) of which constitute the projecting portions.

3. An assembly part according to Claim 2, characterised in that each branch (11, 12) is provided with internal ribs (13, 14) extending orthogonally relative to the core (9), which ribs are arranged to form the contact surfaces of said assembly parts.

4. An assembly part according to one of Claims 2 or 3, characterised in that each branch (11, 12) is provided with external ribs (15, 16) extending orthogonally relative to the core (9).

5. An assembly part according to Claims 2 to 4 taken together, characterised in that the branches (11, 12) and the internal ribs (13, 14) and external ribs (15, 16) are shaped such that each branch (11, 12) and the ribs (13, 15), (14, 16) associated with the latter have a tapered profile.

6. An assembly part according to one of Claims 2 to 5, characterised in that the core (9) is provided with at least one orifice (10).

7. An assembly part according to one of Claims 2 to 6, characterised in that it comprises bearing surfaces formed of tenons (17) projecting relative to the outer face of the branches (11, 12) and extending substantially in the same plane as the core (9).

8. An assembly part according to Claim 7, characterised in that the bearing tenons (17) are of shapes suitable for defining two parallel bearing planes extending symmetrically on either side of the plane of the core (9).

9. An assembly part according to one of Claims 2 to 8, characterised in that the core (9) is extended by a plate (19) at one of its ends.

10. An assembly part according to one of Claims 2 to 9, characterised in that the core (9) has a cutout (20) at one of its ends.

11. A construction element for producing walls by means of assembly parts according to any one of Claims 1 to 10, comprising two front faces orthogonal to two lateral assembly faces (1a, 1b) comprising at least one recess bordered by two flat longitudinal strips (6, 7) and formed of a central longitudinal dish (5) into which open two longitudinal grooves (2, 3) separated by a longitudinal central block (4), or rib, comprising two opposed contact surfaces extending parallel to the front faces of the construction element, characterised in that said central block (4) has an end section of a width substantially greater than that of its running part, defining the contact surfaces of said block.

12. An assembly, in particular intended for the production of partitions, comprising two construction elements (1) according to Claim 11, provided with front faces and assembly faces (1a, 1b), said assembly faces (1a, 1b) each having at least one recess bordered by two longitudinal flat strips (6, 7), the recesses of the assembly faces of the two construction elements being arranged so as to face each other when they are arranged opposite each other for forming a partition, the two construction elements (1) coming to bear one against the other by said longitudinal flat strips (6, 7) and having their front faces aligned, and at least one assembly part (8) according to any one of Claims 1 to 10 arranged to be located in said recesses opposite the construction elements (1),
in which:
- each recess of the assembly faces is formed by a central longitudinal dish (5) into which two longitudinal grooves (2, 3) open which are separated by a longitudinal central block (4), or rib, comprising two opposed contact surfaces extending parallel to the front faces of the construction element (1),
- each assembly part (8) is formed by an H-section bar and has a core (9) forming a central portion and two branches (11, 12) each formed of two wings (11a, 11b; 12a, 12b) extending on either side of said core (9) and spaced so as to each come to be housed in a groove (2, 3),
said assembly part (8) being arranged between the two construction elements (1) with its core (9) housed in the space defined by the central dishes (5) of the two assembly faces (1a, 1b) opposite said construction elements (1) and each wing (11a, 11b; 12a, 12b) of the two branches (11, 12) arranged in a groove (2, 3) of the recesses of the assembly faces (1a, 1b),
characterised in that each wing (11a, 11b; 12a, 12b) of the assembly part (8) comprises contact surfaces (13, 14) such that the distance between them is less than the maximum width of a central block (4) or rib such that said contact surfaces (13, 14) effect relative locking without play of the assembly part (8) and of the construction elements (1) in at least one of the directions parallel to the assembly faces.

13. An assembly according to Claim 12, characterised in that the branches (11, 12) of each assembly part (8) are of a shape suitable for obtaining play between them and the opposite peripheral edges of the grooves (2, 3).

14. An assembly according to Claim 12 or Claim 13, characterised in that each assembly part (8) comprises bearing surfaces (17) on the assembly faces (1a, 1b) which are suitable for ensuring the stability and the relative positioning of said assembly parts and faces.

15. An assembly according to any one of Claims 12 to 14, characterised in that the central bloc (4) of each recess has an end section of a width substantially greater than that of its running part, defining two parallel, opposed contact surfaces.

16. An assembly according to any one of Claims 12 to 15, characterised in that each branch (11, 12) of the assembly parts (8) is provided with external ribs (15, 16) extending orthogonally relative to the core (9), imparting to said assembly parts a width substantially less than the total width of the groove (2, 3) of the assembly faces (1a, 1b).

17. An assembly according to any one of Claims 12 to 16, characterised in that each branch (11, 12) of the assembly parts (8) is provided with internal ribs (13, 14) extending orthogonally relative to the core (9), which are arranged to form the contact surfaces of said assembly parts.

18. An assembly according to Claims 16 and 17 taken together, characterised in that the branches (11, 12) and the internal ribs (13, 14) and external ribs (15, 16) are shaped such that each branch (11, 12) and the ribs (13, 15), (14, 16) associated with the latter have a tapered profile.

19. An assembly according to any one of Claims 12 to 18, characterised in that the core (9) of each assembly part (8) is provided with at least one orifice (10).

20. An assembly according to one of Claims 14 to 19, characterised in that the bearing surfaces on the assembly faces (1a, 1b) are formed of boss stops (17) projecting relative to the external face of the branches (11, 12) and extending substantially in the same plane as the core (9).

21. An assembly according to Claim 20, characterised in that the bearing bosses (17) are of suitable shapes for defining two bearing planes parallel to the core (9) extending symmetrically on either side thereof.

22. An assembly according to one of Claims 20 or 21, characterised in that the grooves (2, 3) comprise external longitudinal edges having transversely a convex shape, the bearing bosses (17) comprising bearing faces of conjugated concave shape.

23. An assembly according to any one of Claims 12 to 22, characterised in that the core (9) of each assembly part (8) is extended by a tongue (19) at the level of one of its ends.

24. An assembly according to one of Claims 12 to 23, characterised in that the core of each assembly part has, at the level of one of its ends, a cutout of conjugated form of the section of the central blocks of the assembly faces, such that it is possible to position certain construction elements with their assembly faces arranged perpendicular to the assembly faces of the construction elements of the lower row, and to position an assembly part with its cutout capping the central block of the construction element of the lower row.
